# FASCICULE DE BREVET EUROPEEN

(11) **EP 0 240 778 B1**
(45) Date de publication et mention de la délivrance du brevet: **29.11.1989**
(21) Numéro de dépôt: 87103803.0
(22) Date de dépôt: 16.03.1987
(51) Int. Cl.: G04B 3/04, G04C 3/00, H01H 5/04

(54) **Mécanisme à poussoir pour pièce d'horlogerie**
Drückermechanismus für Uhren
Push button mechanism for a time piece

(30) Priorité: 09.04.1986 CH 1389/86
(43) Date de publication de la demande: 14.10.1987
(73) Titulaire: Eta SA Fabriques d'Ebauches, 2540 Granges (CH)
(72) Inventeur: Bron, Alphonse, CH-2854 Bassecourt (CH)
(74) Mandataire: de Raemy, Jacques

(56) Documents cités:
- CH-B- 624 261
- CH-B- 629 647

## Description

L'invention est relative à un mécanisme de commande pour pièce d'horlogerie, notamment pour chronographe comportant un poussoir destiné à occuper une première position de repos et une seconde position enfoncée et des moyens de rappel du poussoir de la position enfoncée à la position de repos, mécanisme agencé de manière à ce que la force appliquée au poussoir passe par un maximum dans une position intermédiaire.

Les poussoirs couramment utilisés en relation avec des pièces d'horlogerie mécaniques agissent toujours sur un mécanisme, soit pour corriger une indication, soit pour enclencher ou déclencher une fonction particulière, par exemple un comptage (chronographe). Du fait de cette action sur un mécanisme qui passe d'un état à l'autre, il se produit une discontinuité ou une variation brusque dans la force exercée sur le poussoir par l'utilisateur, ce qui se traduit par un déclic en général audible, accompagné par la perception très nette au toucher de la variation de la force de poussée. L'utilisateur sait donc, sans qu'il lui soit nécessaire de le vérifier visuellement, qu'il a effectivement commandé et mis en oeuvre la fonction concernée.

Dans les pièces d'horlogerie électroniques usuelles, les fonctions sont assumées par des circuits électroniques et leur mise en oeuvre se fait au moyen d'interrupteurs à simple contact commandés par l'utilisateur par l'intermédiaire de poussoirs. Du fait de la suppression des mécanismes devenus superflus, la mise en oeuvre de la fonction n'est plus ressentie de façon certaine par l'utilisateur. Le doute lui est donc permis sur la réalité de cette mise en oeuvre et il n'a alors pas d'autre possibilité - et encore, cette possibilité n'existe-t-elle pas toujours - que le contrôle visuel. Cette situation est encore aggravée par une hésitation toujours possible ou un tremblement de la main de l'utilisateur. S'il constate que son action de commande n'est pas suivie d'effet, il lui faut réitérer et en vérifier à nouveau le résultat. Si son premier geste de commande était synchronisé avec un évènement servant de point de départ par exemple à une comptage, la mise en oeuvre effective ne correspond pas à cet évènement, et il y aura une incertitude sur le résultat de la mesure effective, incertitude dépendant du temps de réaction de l'utilisateur. Cette incertitude est des plus fâcheuse si, comme il est maintenant très banal, on veut mesurer un intervalle de temps au centième de seconde, ce que l'électronique permet sans difficultés intrinsèques.

Des tentatives ont été faites pour remédier à ces inconvénients. Par exemple le brevet CH 629 647 (US 4 451 719) propose un poussoir compremant une tige coulissant dans un tube contre la force de rappel d'un ressort, poussoir dans lequel un organe élastique est interposé entre la tige et le tube. Cet organe est retenu axialement dans un logement ménagé dans la tige et coopère avec une surface portée par le tube, ladite surface présentant une variation suffisante de pente pour qu'un déclic ou décrochement se produise lorsque l'organe élastique franchit cette variation de pente. Il ressort de ce qui vient d'être dit que tout le mécanisme à déclic est incorporé dans le poussoir, ce qui complique sa construction et accroît son encombrement, en diamètre surtout, ce qui fait qu'il s'adapte mal à un chronographe de faible épaisseur.

On a également tenté de remédier aux inconvénients qui viennent d'être cités en incorporant le mécanisme à décrochement directement au mouvement de la pièce d'horlogerie, ce mécanisme étant alors commandé par un poussoir réduit à sa plus simple expression. Une telle construction est exposée dans la demande de modèle d'utilité JP 7 812/79 publiée le 11 avril 1979. Dans cette construction, un simple poussoir agit sur un ressort monté sur la platine d'un mouvement d'horlogerie. Le ressort maintient le poussoir dans sa position de repos. Ce ressort comporte une partie servant à sa fixation sur la platine, une partie élastique, une partie en forme de U et enfin une partie d'engagement servant à collaborer avec un tenon chassé dans la platine. Lorsque le poussoir passe de la position de repos à la position enfoncée, la partie d'engagement bute tout d'abord contre le tenon puis monte sur lui en produisant l'effet de déclic ou de décrochement recherché. Cette construction, pour fonctionner correctement, exige un positionnement très précis du tenon chassé dans la platine par rapport au point de fixation du ressort sur ladite platine. Dans cette réalisation, les inévitables tolérances de fabrication auront pour résultat que la force appliquée au poussoir variera dans de grandes limites variant en fonction de ces tolérances. Non seulement le ressort doit être découpé avec précision mais encore doit coopérer avec des points fixes qui doivent être positionnés avec une tolérance qui ne dépend pas de la découpe du ressort mais de l'implantation de ces points fixes par rapport à la platine. On comprendra également que dans les cas où la force du décrochement est très élevée, l'usure du tenon pourra être très rapide ce-qui entraînera une diminution de cette force, voire une durée de vie écourtée du mécanisme à poussoir.

Pour obvier à ces inconvénients, l'effet de déclic des moyens de rappel du poussoir selon l'invention ne dépend pas de la façon dont ils sont implantés sur la platine ou de leur coopération avec des éléments faisant corps avec cette platine, mais dépend uniquement de la configuration desdits moyens de rappel eux-mêmes. A cet effet, ils comprennent deux organes d'appui arrangés pour coopérer l'ue, avec l'autre et reliés par un organe élastique, lesdits organes d'appui et ledit organe élastique étant faits d'une pièce.

L'invention sera comprise maintenant à l'aide de la description qui suit et du dessin qui l'illustre à titre d'exemple et dans lequel :
- la figure 1 est une vue en plan du mécanisme selon l'invention et comportant des moyens de rappel composés de deux organes d'appui reliés par un organe élastique;
- les figures 2a à 2d montrent comment travaillent les organes d'appui quand le poussoir passe de la position de repos à la position enfoncée; et
- la figure 3 montre un autre mode d'exécution de l'invention dérivé de l'exécution représentée en figure 1.

La figure 1 est une vue en plan du mécanisme selon l'invention. Ce mécanisme comporte un poussoir non représenté et symbolisé seulement par sa force d'application F1. Ce poussoir agit sur des moyens de rappel 1 du poussoir d'une position enfoncée à une position de repos. Ces moyens de rappel comportent deux organes d'appui 2 et 3 et un organe élastique 4 qui relie ces organes d'appui. La figure 1 montre que les organes d'appui 2 et 3 et l'organe élastique 4 sont faits d'une seule pièce. Cette pièce unique peut être découpée dans une feuille d'acier par exemple. Les organes d'appui 2 et 3 sont arrangés pour coopérer ensemble de la manière qui sera mieux expliquée à propos des figures 2a à 2d. La figure 1 montre le mécanisme à l'état de repos quand aucune force n'est appliquée sur le poussoir.

Dans l'exemple particulier de la figure 1, les moyens de rappel 1 présentent une forme générale en U. La première branche 5 du U est articulée à sa base 6 et peut fléchir angulairement sous l'action du poussoir qui s'exerce en F1. La seconde branche 7 du U peut coulisser élastiquement dans le sens longitudinal (flèche 8) et ceci par flexion de la base amincie 9 de la forme en U, ce qui tend à déplacer cette base dans le sens de la flèche 10. Toujours selon la réalisation particulière montrée en figure 1, la première branche 5 est articulée à sa base 6 sur un appui 11, tandis que la seconde branche 7 est guidée dans une coulisse formée par les éléments 12 et 13. Enfin l'organe d'appui 3 comporte un trou oblong 14 dans lequel pénètre une goupille de guidage 15. L'appui 11, les éléments de coulisse 12 et 13 et la goupille 15 font partie de la platine du mouvement d'horlogerie sur laquelle repose le ressort 1. Une plaque (non représentée) limite l'ébat du ressort dans le sens de l'épaisseur de la pièce d'horlogerie. Dans une autre construction, le ressort 1 est pris en sandwich entre la platine et une entretoise, faite par exemple en matière plastique, entretoise qui comporte les appuis 11,12 et 13. L'organe d'appui 2 présente la forme d'un bec ayant un plan incliné frontal 16 et l'organe d'appui 3 présente la forme d'un talon conformé pour coopérer avec le bec.

A l'aide de la figure 1 et des figures 2a à 2d, on va expliquer maintenant comment travaille le mécanisme, objet de l'invention.

Lorsqu'aucune force n'est exercée sur le poussoir, le bec 2 et le talon 3 se trouvent séparés l'un de l'autre par un espace 17 et le poussoir occupe sa position de repos (figures 1 et 2a). Lorsqu'on exerce une force F1 sur le poussoir, la branche 5 fléchit angulairement jusqu'à ce que le plan incliné 16 du bec 2 entre en contact avec un coin 18 du talon 3. La force exercée dans ce premier temps est faible, par exemple 0,3 N (figure 2b). La position représentée en figure 2b constitue en quelque sorte une position de cran d'arrêt à partir de laquelle il faudra exercer une force bien plus grande si l'on veut poursuivre le mouvement d'enfoncement du poussoir. Cette force plus élevée, par exemple de l'ordre de 8 N, fait glisser le coin 18 du talon 3 sur le plan incliné 16 du bec 2 en même temps que toute la branche 7 cède longitudinalement dans le sens de la flèche 8 par flexion de la base 9 de la forme en U (figures 1 et 2c). Quand le bec et la talon ont atteint les positions respectives représentées en figure 2c et que l'on continue à appuyer sur le poussoir, le bord inférieur 19 du bec 2 glisse sur l'arête 20 du talon 3 jusqu'à ce que les branches du U viennent dans la position représentée en figure 2d, ce qui représente la fin de course du poussoir ou sa position dite enfoncée. La position de fin de course du poussoir pourrait être celle où la branche 5 entre en contact avec le talon 3. Cependant, pour éviter de solliciter par trop la goupille 15, on préfère faire buter le poussoir lui-même contre la platine, ce qui laissera un jeu de sécurité 21 entre la branche 5 et le talon 3. Comme le bec n'a plus à faire fléchir la base élastique 9 de la forme en U mais seulement à vaincre la force de frottement du bord 19 sur l'arête 20, la force à exercer sur le poussoir va diminuer quand les organes d'appui 2 et 3 passent de la position représentée en figure 2c à la position présentée en figure 2d. Cette force est par exemple de l'ordre de 1 N.

Les explications qui viennent d'être données ont montré que la force appliquée au poussoir passe par un maximum dans une position intermédiaire de la course dudit poussoir et que la fonction recherchée décrite dans le préambule est bien remplie. Cette fonction cependant n'est dépendante que des seuls moyens de rappel 1 qui sont réalisés en une pièce unique et la précision de fonctionnement qui en résulte va dépendre uniquement de la précision qu'on mettra à réaliser cette pièce unique, ce qui ne présente pas de difficulté majeure si cette pièce est découpée. En d'autre terms, le point dur qui est recherché fait référence à la seule forme de la pièce 1 et non pas à un tenon se trouvant sur la platine comme c'était le cas de la construction exposée dans le document JP 7 812/79 cité plus haut.

La figure 1 montre aussi que les moyens de rappel 1 comportent en outre un élément de contact électrique 21 qui agit par exemple sur la piste 23 d'un circuit imprimé 22. Quand la branche 5 du U est en position enfoncée, le contact 21 ferme un circuit électrique constitué par l'élément en forme de U et la piste 23. La figure 1 montre que le contact 21 est aussi réalisé en une pièce avec les moyens de rappel 1. Il s'agit d'un prolongement de la branche 5, prolongement qui est avantageusement plié au sortir du bec et à l'endroit du contact 21.

La figure 1 montre encore qu'une grande latitude est laissée au point d'application de la force F1 sur la branche 5. Ce point d'application pourrait être en F2 par exemple ou en tout autre point situé entre F1 et F2. Ainsi la construction proposée n'exige-t-elle pas une grande précision quant à la position du poussoir par rapport à la branche 5, ce qui simplifie l'exécution du système et rend son application plus universelle. Tout au plus enregistrera-t-on de légères différences dans la force à appliquer au poussoir suivant le point d'application de cette force pour remplir la fonction demandée, différences dues au bras de levier de la branche 5.

La figure 3 est un autre mode d'exécution de l'invention dérivé de celui qui vient d'être discuté. Ici les moyens de rappel 1 en forme de U sont articulés non plus sur un appui mais autour d'un axe formé par une vis 25 qui traverse la pièce en U. Cette façon de faire évite l'utilisation de la coulisse formée par les appuis 12 et 13 qui apparaissaient dans l'exécution selon la figure 1. Le guidage longitudinal de la branche 7 sera toujours effectué au moyen de la goupille 15 et du trou oblong 14 (voir figure 1).

Il va de soi que l'invention n'est pas limitée à la forme de la découpe des moyens de rappel 1 présentés en figure 1. D'autres formes pourraient être envisagées, pourvu que le concept général décrit ci- dessus reste le même.

## Revendications

1. Mécanisme de commande pour pièce d'horlogerie, notamment pour chronographe comportant un poussoir destiné à occuper une première position de repos et une seconde position enfoncée et des moyens de rappel (1) du poussoir de la position enfoncée à la position de repos, mécanisme agencé de manière à ce que la force appliquée au poussoir passe par un maximum dans une position intermédiaire, caractérisé par le fait que les moyens de rappel (1) comprennent deux organes d'appui (2, 3) arrangés pour coopérer l'un avec l'autre et reliés par un organe élastique (4), lesdits organes d'appui et ledit organe élastique étant faits d'une pièce.

2. Mécanisme selon la revendication 1, caractérisé par le fait que les moyens de rappel du poussoir comportent en outre en élément de contact électrique (21) arrangé pour agir sur un circuit électrique (23) quand le poussoir est en position enfoncée.

3. Mécanisme selon la revendication 1, caractérisé par le fait que les moyens de rappel du poussoir présentent une forme générale en U qui comporte une première branche (5) articulée à sa base (6) et apte à fléchir angulairement sous l'action du poussoir et une seconde branche (7) susceptible de coulisser élastiquement dans le sens longitudinal par flexion de la base (9) de la forme en U, l'extrémité libre des première et seconde branches comprenant respectivement un bec (2) et un talon (3) formant lesdits organes d'appui et conformés de telle façon que successivement le bec appuie- sur le talon, le fait céder et glisse sur lui quand le poussoir passe de la première position de repos à la seconde position enfoncée.

4. Mécanisme selon la revendication 3, caractérisé par le fait que la première branche (5) est articulée à sa base (6) sur un appui (11), que la seconde branche (7) est guidée dans une coulisse (12, 13) et que le talon (3) comporte un trou oblong (14) dans lequel pénètre une goupille de guidage (15).

5. Mécanisme selon la revendication 3, caractérisé par le fait que la première branche (5) est articulée à sa base (6) autour d'un axe (25) la traversant et que le talon (3) comporte un trou oblong (14) dans lequel pénètre une goupille de guidage (15).

6. Mécanisme selon la revendication 3, caractérisé par le fait que le bec (2) comprend un plan incliné frontal (16) qui vient buter contre le talon (3) pour former avec lui un cran d'arrêt définissant ladite position intermédiaire pour laquelle la force appliquée au poussoir est maximum.

## Claims

1. Control mechanism for a timepiece, in particular a chronograph including a pushpiece intended to take up a first rest position and a second pushed-in position and means (1) for returning the pushpiece from the pushed- in position to the rest position, said mechanism being arranged so that the force applied to the pushpiece passes through a maximum at an intermediate position thereof, characterized by the fact that return means (1) comprise two bearing elements (2, 3) arranged to cooperate with one another and coupled by an elastic member (4), said bearing elements and said elastic member being formed as a single piece.

2. Mechanism according to claim 1, characterized by the fact that the pushpiece return means further include an electrical contact element (21) arranged to act on an electric circuit (23) when the pushpiece is in the pushed-in position.

3. Mechanism according to claim 1, characterized by the fact that the pushpiece return means exhibit a generally U form which includes a first branch (5) pivoted at its base (6) and adapted to flex angularly by operation of the pushpiece and a second branch

(7) capable of sliding elastically in its longitudinal direction by flexing of the U form base (9), the free ends of the first and second branches respectively comprising a beak (2) and heel (3) forming said bearing elements which are conformed to one another in a manner such that successively the beak bears on the heel, causes it to yield and slides thereover when the pushpiece passes from the first rest position to the second pushed-in position.

4. Mechanism according to claim 3, characterized by the fact that the first branch (5) is pivoted at its base (6) on a support (11), that the second branch (7) is guided in a slideway (12, 13) and that the heel (3) includes an oblong aperture (14) into which a guide pin (15) penetrates.

5. Mechanism according to claim 3, characterized by the fact that the first branch (5) is pivoted at its base (6) about an axis (25) passing therethrough and that the heel (3) includes an oblong aperture (14) into which a guide pin (15) penetrates.

6. Mechanism according to claim 3, characterized by the fact that the beak (2) comprises a frontally inclined plane (16) which comes to bear against the heel (3) so as to form therewith a stop defining said intermediate position for which the force applied to the pushpiece is a maximum.

## Patentansprüche

1. Steuermechanismus für eine Uhr, insbesondere für Chronographen, umfassend einen Drücker, bestimmt zum Einnehmen einer ersten Ruheposition und einer zweiten eingedrückten Position, und Mittel (1) zum Rücksetzen des Drückers aus der eingedrückten in die Ruheposition, welcher Mechanismus derart ausgebildet ist, daß die auf den Drücker ausgeübte Kraft in einer Mittelposition ein Maximum durchläuft, dadurch gekennzeichnet, daß die Rücksetzmittel (1) zwei Anschlagorgane (2, 3) umfassen, die miteinander zusammenwirkend angeordnet und durch ein elastisches Organ (4) verbunden sind, wobei die Anschlagorgane und das elastische Organ einstückig ausgebildet sind.

2. Mechanismus nach Anspruch 1, dadurch gekennzeichnet, daß die Drückerrücksetzmittel ferner ein elektrisches Kontaktelement (21) umfassen, angeordnet zum Einwirken auf einen elektrischen Schaltkreis (23), wenn der Drücker in der eingedrückten Position ist.

3. Mechanismus nach Anspruch 1, dadurch gekennzeichnet, daß die Drückerrücksetzmittel eine generelle U-Form aufweisen, die einen an seiner Basis (6) angelenkten und unter der Wirkung des Drückers winkelauslenkbaren ersten Schenkel umfaßt sowie einen zweiten Schenkel (7), der in Längsrichtung elastisch gleitbeweglich ist durch Flexion der Basis (9) der U-Form, wobei das freie Ende des ersten und des zweiten Schenkels eine Nase (2) bzw. einen Absatz (3) aufweist, die die genannten Anschlagorgane bilden und so angeordnet sind, daß nacheinander die Nase auf den Absatz drückt, diesen ausweichen läßt und auf ihm gleitet, wenn der Drücker aus der ersten Ruheposition in die zweite eingedrückte Position geht.

4. Mechanismus nach Anspruch 3, dadurch gekennzeichnet, daß der erste Schenkel (5) an seiner Basis (6) auf einem Anschlag (11) gelagert ist, daß der zweite Schenkel (7) in einer Kulisse (12, 13) geführt ist und daß der Absatz (3) ein Langloch (14) aufweist, in den ein Führungsstift (15) greift.

5. Mechanismus nach Anspruch 3, dadurch gekennzeichnete, daß der erste Schenkel (5) an seiner Basis (6) um eine sie durchsetzende Achse (25) drehbar ist und daß der Absatz (3) ein Langloch (14) aufweist, in den ein Führungsstift (15) greift.

6. Mechanismus nach Anspruch 3, dadurch gekennzeichnet, daß die Nase (2) eine frontale schräge Ebene (16) aufweist, die sich an den Absatz (3) anlegt, um mit diesem einen Halte-Hinterschnitt zu bilden, der die Mittelposition definiert, in der die auf den Drücker wirkende Kraft maximal ist.
